# FASCICULE DE BREVET EUROPEEN

(11) **EP 4 482 347 B1**
(45) Date de publication et mention de la délivrance du brevet: **26.11.2025**
(21) Numéro de dépôt: 23704781.6
(22) Date de dépôt: 10.02.2023
(51) Int. Cl.: A41D 3/00

(54) **SYSTÈME DE RANGEMENT D'UN VÊTEMENT**
SYSTEM ZUR AUFBEWAHRUNG EINES KLEIDUNGSSTÜCKS
SYSTEM FOR STORING A GARMENT

(30) Priorité: 21.02.2022 FR 2201533
(43) Date de publication de la demande: 01.01.2025
(73) Titulaire: Decathlon, 59650 Villeneuve d'Ascq (FR)
(72) Inventeur: DURDAN, Lucile, 59650 Villeneuve d'Ascq (FR); GEORGET, Elise, 59650 Villeneuve d'Ascq (FR)
(74) Mandataire: Cabinet Beau de Loménie
(86) Numéro de dépôt international: PCT/EP2023/053360
(87) Numéro de publication internationale: WO 2023/156303

(56) Documents cités:
- US-A1- 2009 205 102
- US-A1- 2018 368 497

## Description

### Domaine Technique

La présente invention concerne le domaine technique des systèmes de rangement d'un vêtement, par exemple d'une veste, permettant de ranger ledit vêtement lorsqu'il n'est pas utilisé. L'invention concerne notamment les systèmes de rangement pouvant être portés autour de la taille par un utilisateur. Ces systèmes trouvent particulièrement leur application lors de la pratique de la randonnée où le randonneur est régulièrement amené à ôter ou enfiler ses vêtements de protection, par exemple une veste ou un pantalon de pluie, suivant les conditions météorologiques.

### Technique antérieure

On connait des sacoches de rangement permettant de ranger un vêtement, notamment une veste, configurées pour être montées sur une ceinture portée autour de la taille de l'utilisateur. Une fermeture à glissière permet ensuite de fermer la sacoche contenant le vêtement.

Un inconvénient de ces sacoches de rangement est que l'utilisateur doit amener manuellement la veste dans la sacoche en bourrant ladite veste dans cette sacoche. L'opération de rangement est particulièrement longue et complexe et risque de froisser, voire d'endommager le vêtement. En particulier, il s'avère généralement difficile de fermer la fermeture à glissière sans déchirer le vêtement.

On connait également des systèmes de rangement tels que celui du document WO2004103102 A1, comprenant une poche formée à l'intérieur d'une veste. Pour ranger la veste dans la poche, l'utilisateur doit retirer la veste, saisir dans une main la poche et saisir dans son autre main une manche de la veste. Il introduit ensuite la veste dans la poche, là-encore en bourrant manuellement ladite veste dans la poche.

Un inconvénient est là-encore que l'introduction de la veste dans la poche est particulièrement complexe. En outre, l'utilisateur doit au préalable prendre en main ladite poche et ladite veste, de sorte que la poche ne peut pas être maintenue portée par l'utilisateur, par exemple sur une ceinture. Un autre système de rangement est connu du document US2009/205102 A1.

### Exposé de l'invention

Un but de la présente invention est de proposer un système de rangement remédiant aux inconvénients précités.

Pour ce faire, l'invention porte sur un système de rangement d'un vêtement, par exemple une veste, autour de la taille d'un utilisateur, le système de rangement comportant une poche comprenant une première partie de poche présentant au moins une ouverture et une deuxième partie de poche reliée à la première partie de poche, ladite deuxième partie de poche présentant une partie d'extrémité coopérant avec une attache configurée pour être connectée audit vêtement, ladite deuxième partie de poche pouvant prendre une position escamotée dans laquelle elle s'étend au moins en partie à l'intérieur de la première partie de poche, et une position déployée dans laquelle elle s'étend hors de la première partie de poche, dans le prolongement de ladite première partie de poche, de manière à définir avec ladite première partie de poche un volume intérieur pour la poche,
le système de rangement comprenant en outre un dispositif de tirage coopérant avec la partie d'extrémité de la deuxième partie de poche, le dispositif de tirage permettant de tirer sur ladite partie d'extrémité de la deuxième partie de poche de manière à retourner la deuxième partie de poche sur elle-même et à amener la deuxième partie de poche de la position escamotée à la position déployée, par quoi ladite deuxième partie de poche entraine ledit vêtement dans le volume intérieur de la poche, via ladite ouverture de la première partie de poche.

Le système de rangement selon l'invention est particulièrement adapté pour ranger autour de la taille d'un utilisateur tout type de vêtement, notamment une veste, un pantalon, un ou un maillot. Ce système de rangement est en outre adapté pour être porté par un utilisateur au niveau de sa taille, par exemple monté sur une ceinture ou encore fixé à un autre vêtement de l'utilisateur, au niveau de la taille.

Ladite ouverture définit avantageusement un bord libre pour la première partie de poche. Les premières et deuxième parties de poche présentent de préférence chacune la forme d'une manche. La première partie de poche s'étend avantageusement selon une direction longitudinale.

De manière non limitative, la partie d'extrémité de la deuxième partie de poche peut comprendre une ouverture.

De préférence, mais de manière non-limitative, la première partie de poche et la deuxième partie de poche forment deux pièces distinctes solidarisées entre elles, par exemple par couture. Dans cette configuration, la première partie de poche comprend avantageusement un premier bord de liaison tandis que la deuxième partie de poche comprend un deuxième bord de liaison. Le premier bord de liaison est alors avantageusement solidarisé au deuxième bord de liaison de manière à former la poche. Le premier bord de liaison de la première partie de poche est avantageusement opposé à l'ouverture.

Alternativement, la première partie de poche et la deuxième partie de poche peuvent ne former qu'une seule et même pièce.

De préférence, le dispositif de tirage comprend une poignée et un cordon reliant ladite poignée à la partie d'extrémité de la deuxième partie de poche.

La deuxième partie de poche comprend avantageusement une paroi ayant une première face et une deuxième face. Lorsque la deuxième partie de poche est en position escamotée, ladite première face s'étend avantageusement vers l'extérieur de ladite deuxième partie de poche tandis que la deuxième face s'étend vers l'intérieur de ladite deuxième partie de poche. Dans la position escamotée, ladite deuxième partie de poche s'étend avantageusement à l'envers tandis qu'elle s'étend à l'endroit en position déployée.

Avantageusement, le dispositif de tirage est relié à la partie d'extrémité de la deuxième partie de poche.

De manière non limitative, le dispositif de tirage peut être fixé à ladite partie d'extrémité de la deuxième partie de poche. Alternativement, et sans sortir du cadre de l'invention, le dispositif de tirage peut coopérer avec ladite partie d'extrémité de la deuxième partie de poche sans toutefois être fixé à ladite partie d'extrémité de la deuxième partie de poche. Sans sortir du cadre de l'invention, le dispositif de tirage peut être monté de manière coulissante à la partie d'extrémité de la deuxième partie de poche.

Le dispositif de tirage est avantageusement relié à la deuxième face de ladite paroi de la deuxième partie de poche.

Dans la position escamotée, la deuxième partie de poche s'étend avantageusement à l'intérieur de la première partie de poche sur plus de la moitié de sa longueur, encore de préférence presque entièrement à l'intérieur de la première partie de poche. En outre, lorsque la deuxième partie de poche est en position escamotée, elle s'étend avantageusement au travers de l'ouverture de la première partie de poche de sorte que sa partie d'extrémité s'étend avantageusement hors de la première partie de poche.

Ladite attache est avantageusement reliée à la première face de ladite paroi de la deuxième partie de poche. Ladite attache s'étend avantageusement hors de la deuxième partie de poche lorsque ladite deuxième partie de poche est en position escamotée.

Avantageusement, la partie d'extrémité de la deuxième partie de poche est munie de l'attache.

De préférence, l'attache est configurée pour être connectée audit vêtement afin de solidariser ledit vêtement à la deuxième partie de poche.

De manière non limitative, ladite attache peut être fixée à la partie d'extrémité de la deuxième partie de poche. Alternativement, et sans sortir du cadre de l'invention, ladite attache peut coopérer avec la partie d'extrémité de la deuxième partie de poche sans être fixée à ladite partie d'extrémité de la deuxième partie de poche. De manière non limitative, ladite attache peut être montée de manière coulissante à la partie d'extrémité de la deuxième partie de poche.

Grâce à l'invention, lorsque le vêtement est hors de la poche, notamment lorsqu'il est porté, la deuxième partie de poche, en position escamotée, s'étend à l'intérieur de la première partie de poche, de sorte que l'encombrement de ladite poche et donc du système de rangement est fortement réduit. En conséquence, le système de rangement peut être aisément porté par l'utilisateur au niveau de la taille, par exemple monté à une ceinture, sans occasionner de gêne. Le système de rangement trouve particulièrement son utilité dans le cadre de la pratique de la randonnée où l'encombrement des équipements à transporter doit être minimal.

Pour ranger le vêtement et l'amener dans ladite poche et autour de sa taille, l'utilisateur retire le vêtement puis exerce un effort de traction sur la partie d'extrémité de la deuxième partie de poche au moyen du dispositif de tirage. Cet effort de traction est avantageusement orienté dans un sens opposé à l'ouverture de la première partie de poche. Cet effort de traction est avantageusement dirigé selon la direction longitudinale de la première partie de poche. Cet effort est avantageusement dirigé sensiblement horizontalement. Cet effort de traction est par exemple exercé en tirant sur une poignée du dispositif de tirage.

Cet effort de traction entraine le déplacement de la deuxième partie de poche selon ladite direction longitudinale de la première partie de poche. La deuxième partie de poche est amenée hors de la première partie de poche et est conjointement retournée sur elle-même. Par l'intermédiaire de l'attache, le vêtement est tiré et guidé à l'intérieur de la poche, via l'ouverture de la première partie de poche. Le vêtement s'étend alors dans le volume intérieur de la poche.

Ladite attache est préférentiellement configurée pour traverser ladite ouverture de la première partie de poche lorsque la deuxième partie de poche est amenée de la position escamotée vers la position déployée

De préférence, lorsque la deuxième partie de poche est en position déployée, ledit vêtement s'étend en partie à l'intérieur de la première partie de poche et en partie à l'intérieur de la deuxième partie de poche. Alternativement ledit vêtement pourrait s'étendre intégralement à l'intérieur de la deuxième partie de poche.

Le volume intérieur de la poche correspond au volume intérieur de la première partie de poche auquel s'ajoute le volume intérieur de la deuxième partie de poche en position déployée.

La deuxième partie de poche joue donc le rôle d'un guide pour amener le vêtement dans la poche, mais également d'un logement recevant le vêtement.

Lorsque la deuxième partie de poche est en position déployée, ladite première face de la paroi de la deuxième partie de poche s'étend avantageusement vers l'intérieur tandis que la deuxième face de ladite paroi s'étend vers l'extérieur. Autrement dit, la deuxième partie de poche s'étend à l'endroit lorsqu'elle est en position déployée.

Dans la position déployée, la deuxième partie de poche fait saillie depuis un côté de la première partie de poche opposé à l'ouverture.

Grâce à l'invention, le déploiement de la deuxième partie de poche guide le vêtement dans le volume intérieur de la poche. Ledit vêtement est rangé très facilement et rapidement à l'intérieur de la poche en un unique geste de traction réalisé au moyen du dispositif de tirage. En particulier, l'utilisateur n'est pas tenu d'agir directement sur le vêtement pour l'amener à l'intérieur de la poche, ce dernier étant guidé vers l'intérieur de la poche lors du déploiement de la deuxième partie de poche. Autrement dit, l'invention permet de s'affranchir d'une étape particulièrement fastidieuse de bourrage du vêtement dans une poche. Le vêtement rangé dans la poche du système selon l'invention est par conséquent moins froissé et le risque d'endommagement du vêtement est réduit.

L'utilisateur n'est pas non plus obligé de tenir ladite poche dans ses mains pour procéder au rangement du vêtement, ce qui permet de laisser la poche montée au niveau de la taille de l'utilisateur, par exemple sur une ceinture, dans le dos de l'utilisateur. Le rangement du vêtement est encore facilité.

En outre, le volume intérieur de la poche lorsque la deuxième partie de poche est en position déployée est supérieur à son volume lorsque la deuxième partie de poche est en position escamotée, permettant d'accueillir l'ensemble du vêtement, quelle que soit sa taille.

Le vêtement rangé dans la poche est alors disposé au niveau de la taille de l'utilisateur. Lorsque la deuxième partie de poche est en position déployée, la poche peut être enroulée, au moins partiellement, autour de la taille de l'utilisateur.

Lorsque l'utilisateur souhaite de nouveau porter le vêtement, il tire sur ledit vêtement de manière à l'extraire de la poche, via ladite ouverture.

Par l'intermédiaire de l'attache, cet effort de traction sur le vêtement entraine le déplacement de la deuxième partie de poche qui est amenée à l'intérieur de la première partie de poche, en position escamotée. La deuxième partie de poche est retournée sur elle-même lors du passage de la position déployée à la position escamotée.

Selon une première variante avantageuse, le système de rangement comprend en outre une ceinture configurée pour entourer la taille de l'utilisateur, ladite première partie de poche étant montée sur ladite ceinture. Un intérêt est de permettre à l'utilisateur de transporter aisément ladite poche, à sa taille, lorsque le vêtement est porté mais également lorsque le vêtement est rangé dans la poche. Ladite poche peut être maintenue montée sur la ceinture lors du rangement du vêtement dans la poche.

La poche est avantageusement montée sur une portion arrière de la ceinture configurée pour s'étendre dans le dos de l'utilisateur, grâce à quoi ladite poche s'étend dans le dos de l'utilisateur lorsque la ceinture est portée.

Ladite poche est avantageusement montée de manière amovible sur ladite ceinture.

Selon une deuxième variante avantageuse, le système de rangement comprend en outre une portion de ceinture s'étendant entre une première extrémité et une seconde extrémité de ladite première partie de poche et configurée pour entourer la taille de l'utilisateur. Ladite portion de ceinture est avantageusement solidarisée auxdites première et seconde extrémités de la première partie de poche. Ladite portion de ceinture permet de maintenir ladite poche à la taille de l'utilisateur.

Avantageusement, la partie d'extrémité de la deuxième partie de poche en position déployée est configurée pour être reliée à la première partie de poche de sorte que ladite poche forme une boucle ceinturant la taille de l'utilisateur.

Un intérêt est de pouvoir enrouler la poche autour de la taille de l'utilisateur et de la maintenir dans cette position, afin d'en réduire l'encombrement et de faciliter son transport, lorsque la deuxième partie de poche est en position déployée et que le vêtement est rangé dans ladite poche. On comprend que le vêtement rangé dans ladite poche s'étend également autour de la taille de l'utilisateur.

La partie d'extrémité de la deuxième partie de poche peut être reliée directement ou indirectement à la première partie de poche.

De préférence, après avoir tiré sur la deuxième partie de poche au moyen du dispositif de tirage, l'utilisateur enroule la poche autour de sa taille, par exemple en poursuivant la traction sur la partie d'extrémité de la deuxième partie de poche. Il peut ensuite relier ladite partie d'extrémité à la première partie de poche pour former la boucle et maintenir la poche autour de sa taille.

De manière avantageuse, la première partie de poche, la ceinture ou la portion de ceinture comprend un moyen de connexion, la partie d'extrémité de la deuxième partie de poche étant munie d'un organe de liaison configuré pour coopérer avec ledit moyen de connexion lorsque ladite deuxième partie de poche est en position déployée, afin de relier la partie d'extrémité de la deuxième partie de poche à la première partie de poche.

Le moyen de connexion peut être disposé sur la première partie de poche, sur la ceinture lorsque le système de rangement en comprend une ou encore sur la portion de ceinture lorsque le système de rangement en comprend une. Le moyen de connexion est de préférence disposé à proximité de l'ouverture de la première partie de poche.

Lorsque la première partie de poche comprend ledit moyen de connexion, la partie d'extrémité de la deuxième partie de poche est reliée directement à la première partie de poche. Lorsque la ceinture ou la portion de ceinture comprend ledit moyen de connexion, la partie d'extrémité de la deuxième partie de poche est reliée indirectement à la première partie de poche.

Le moyen de connexion coopérant avec l'organe de liaison permet de maintenir la poche enroulée autour de la taille de l'utilisateur.

De manière non limitative, le moyen de connexion peut comprendre un crochet, une patte de connexion, une portion de boucle rapide, une portion de ruban auto-agrippant. De manière non limitative, l'organe de liaison peut comprendre un crochet, une patte de connexion, une portion de boucle rapide, une portion de ruban auto-agrippant.

Selon un aspect particulièrement avantageux, le dispositif de tirage comprend ledit organe de liaison, grâce à quoi le dispositif de tirage permet d'amener la deuxième partie de poche en position déployée mais également de relier la partie d'extrémité de la deuxième partie de poche à la première partie de poche.

Un intérêt est permettre à l'utilisateur de relier d'autant plus facilement la partie d'extrémité de la deuxième partie de poche à la première partie de poche pour former la boucle ceinturant sa taille. En tenant d'une main le dispositif de tirage, l'utilisateur peut amener le vêtement dans la poche par traction puis poursuivre son geste afin de mettre en coopération l'organe de liaison avec ledit moyen de connexion. La poignée du dispositif de tirage peut par exemple comprendre l'organe de liaison et être configurée pour coopérer avec le moyen de connexion.

Selon une autre variante de réalisation avantageuse, le système de rangement comprend une ceinture configurée pour entourer la taille de l'utilisateur, ladite première partie de poche étant montée sur ladite ceinture, ladite ceinture comprenant un moyen de connexion, la partie d'extrémité de la deuxième partie de poche étant munie d'un organe de liaison configuré pour coopérer avec ledit moyen de connexion lorsque ladite deuxième partie de poche est en position déployée. De préférence, ledit moyen de connexion est disposé en une portion avant de la ceinture configurée pour s'étendre devant l'utilisateur, grâce à quoi ledit moyen de connexion s'étend à l'avant de l'utilisateur lorsque la ceinture est portée.

Avantageusement, le dispositif de tirage comprend ledit organe de liaison.

De préférence, la deuxième partie de poche en position déployée est configurée pour être rabattue sur la première partie de poche avant de connecter l'organe de liaison au moyen de connexion. Un intérêt est que la deuxième partie de poche s'étend également dans le dos de l'utilisateur et ne gêne pas ce dernier. L'encombrement de la poche lorsque le vêtement est rangé est réduit.

De préférence, la première partie de poche et la deuxième partie de poche comprennent des matériaux différents. La première partie de poche est de préférence en matériau imperméable, par exemple un matériau membrané en chaine et en trame. La deuxième partie de poche est de préférence en matériau stretch, par exemple en tissu stretch.

Avantageusement, ladite deuxième partie de poche est déformable élastiquement de sorte que son volume dans la position déployée est supérieur à son volume dans la position escamotée. Un intérêt est que la deuxième partie de poche se déforme élastiquement lorsqu'elle est amenée de la position escamotée à la position déployée, compte-tenu de l'effort de traction exercé par le dispositif de tirage sur la partie d'extrémité de la deuxième partie de poche. Cette déformation permet d'amener le vêtement d'autant plus profondément dans la poche. En outre, lorsqu'elle n'est pas tirée, par exemple lorsque le vêtement est porté, la deuxième partie de poche se rétracte, ce qui réduit son encombrement.

La deuxième partie de poche présente avantageusement une élasticité supérieure à l'élasticité de la première partie de poche.

Préférentiellement, ladite ouverture est ménagée sur un premier côté de la première partie de poche, de sorte que ledit vêtement est amenée dans ledit volume intérieur de la poche par ledit premier côté de ladite première partie de poche.

Ladite ouverture est avantageusement formée dans ledit premier côté de la première partie de poche.

Le vêtement n'est donc pas amené dans la poche par le dessus ou par le dessous de la poche mais latéralement. Le vêtement est avantageusement déplacé jusque dans la poche selon la direction longitudinale de la première partie de poche.

Préférentiellement, la partie d'extrémité de la deuxième partie de poche présente une forme de corne. Un intérêt est de réduire l'encombrement de la deuxième partie de poche. Autrement dit, la deuxième partie de poche présente une forme pointue ou encore effilée.

De manière avantageuse, ladite attache s'étend à l'intérieur de ladite deuxième partie de poche lorsque cette dernière est en position déployée.

Avantageusement, ladite attache s'étend à l'extérieur de ladite deuxième partie de poche lorsque cette dernière est en position escamotée.

De préférence, le dispositif de tirage comprend une poignée et un cordon reliant ladite poignée à la partie d'extrémité de la deuxième partie de poche. Un intérêt est de faciliter la mise en position déployée de la deuxième partie de poche en permettant d'exercer facilement un effort de traction en tirant sur ladite poignée. L'effort de traction exercé sur la poignée est transmis à la partie d'extrémité de la deuxième partie de poche par l'intermédiaire du cordon.

Lorsque la deuxième partie de poche est en position escamotée, le cordon s'étend de préférence au moins en partie à l'intérieur de la deuxième partie de poche, encore de préférence sur plus de la moitié de sa longueur.

Ledit cordon est avantageusement déformable élastiquement.

Dans une variante de réalisation avantageuse, le dispositif de tirage est monté de manière coulissante à la partie d'extrémité de la deuxième partie de poche. Dans cette variante, le dispositif de tirage n'est pas fixé à ladite partie d'extrémité de la deuxième partie de poche. Un intérêt est de pouvoir escamoter le dispositif de tirage à l'intérieur de la deuxième partie de poche lorsque cette dernière est en position escamotée.

De préférence, un orifice est ménagé dans la partie d'extrémité de la deuxième partie de poche, le dispositif de tirage comprenant en outre un organe de blocage coopérant avec le cordon, le cordon du dispositif de tirage passant au travers de l'orifice de sorte que ladite poignée et ledit organe de blocage s'étendent de part et d'autre de l'orifice.

En tirant sur la poignée, le cordon coulisse à l'intérieur dudit orifice jusqu'à ce que l'organe de blocage vienne en appui contre la partie d'extrémité de la deuxième partie de poche, au niveau de l'orifice. En poursuivant la traction sur la poignée, l'organe de blocage tire sur ladite partie d'extrémité de la deuxième partie de poche de manière à retourner la deuxième partie de poche sur elle-même et à amener la deuxième partie de poche de la position escamotée à la position déployée.

Dans la mesure où le cordon coulisse à travers l'orifice, il peut être amené plus aisément à l'intérieur de la deuxième partie de poche lorsque cette dernière est en position escamotée, afin de réduire l'encombrement du dispositif de tirage et éviter que le cordon et la poignée ne pendent aux côtés de l'utilisateur. Un intérêt est également de permettre de réduire la longueur du cordon.

De manière non limitative, ledit orifice peut être muni d'un œillet facilitant le coulissement du cordon.

Avantageusement, lorsque la deuxième partie de poche est dans la position escamotée, l'organe de blocage s'étend hors de la première partie de poche et hors de la deuxième partie de poche. Avantageusement, lorsque la deuxième partie de poche est dans la position déployée, l'organe de blocage s'étend à l'intérieur de la deuxième partie de poche.

L'organe de blocage est de préférence connecté au cordon, encore de préférence fixé au cordon. L'organe de blocage peut présenter la forme d'un arrêt de cordon, d'un anneau connecté au cordon ou encore d'un nœud formé sur le cordon.

Dans une variante de réalisation avantageuse, ladite attache est montée de manière coulissante à la partie d'extrémité de la deuxième partie de poche. Un intérêt est de pouvoir escamoter d'autant plus facilement et efficacement l'attache à l'intérieur de la deuxième partie de poche lorsque cette dernière est en position déployée.

De préférence, un orifice est ménagé dans la partie d'extrémité de la deuxième partie de poche, l'attache comprenant une sangle et une pièce de blocage coopérant avec ladite sangle, ladite sangle passant au travers dudit orifice de sorte que la pièce de blocage s'étend hors de la deuxième partie de poche lorsque cette dernière est en position déployée.

En tirant sur le vêtement, la sangle coulisse à l'intérieur dudit orifice jusqu'à ce que la pièce de blocage vienne en appui contre la partie d'extrémité de la deuxième partie de poche, au niveau de l'orifice. En poursuivant la traction sur le vêtement, la pièce de blocage tire sur ladite partie d'extrémité de la deuxième partie de poche de manière à retourner la deuxième partie de poche sur elle-même et à amener la deuxième partie de poche de la position déployée à la position escamotée.

Dans la mesure où la sangle coulisse au travers de l'orifice, le vêtement peut être amené plus profondément à l'intérieur de la poche en tirant sur la portion de ladite sangle s'étendant hors de la deuxième partie de poche, lorsque la deuxième partie de poche est en position déployée.

La pièce de blocage s'étend de préférence à l'intérieur de la deuxième partie de poche lorsque cette dernière est en position escamotée.

L'attache comprend avantageusement une portion de boucle connectée à ladite sangle.

De préférence, ladite attache et ledit dispositif de tirage forment ensemble un élément de traction qui est monté coulissant par rapport à la partie d'extrémité de la deuxième partie de poche.

De préférence, un orifice est ménagé dans la partie d'extrémité de la deuxième partie de poche et l'élément de traction comprend un élément longiligne monté coulissant au travers dudit orifice. De préférence, la sangle de l'attache et le cordon du dispositif de tirage forment ensemble l'élément longiligne de l'élément de traction. L'élément longiligne coulisse avantageusement à l'intérieur dudit orifice. Un intérêt est de permettre l'utilisation d'un unique élément longiligne dont la longueur est inférieure aux longueurs cumulées d'une sangle et d'un cordon qui seraient fixés à la partie d'extrémité de la deuxième partie de poche. On comprend alors que l'organe de blocage et la pièce de blocage coopèrent avec ledit élément longiligne, de préférence sont connectés audit élément longiligne, encore de préférence sont fixés audit élément longiligne.

De préférence, la pièce de blocage et l'organe de blocage s'étendent de part et d'autre de l'orifice. De préférence, la pièce de blocage et l'organe de blocage sont distants l'un de l'autre.

L'invention porte par ailleurs sur un ensemble vestimentaire comprenant un vêtement, par exemple une veste, et un système de rangement tel que décrit précédemment, ladite attache étant connectée à une portion de solidarisation du vêtement.

De préférence, la portion de solidarisation comprend un élément de solidarisation configuré pour coopérer avec l'attache. L'élément de solidarisation peut par exemple comprendre une portion de boucle rapide ou encore un ruban auto-agrippant.

De préférence, ladite attache est connectée à la portion de solidarisation de manière amovible. Un intérêt est de pouvoir déconnecter le vêtement du système de rangement lorsqu'on souhaite les utiliser ou les ranger séparément.

Préférentiellement, le vêtement est une veste.

Pour ranger la veste dans la poche, l'utilisateur défait d'abord la veste de manière à la laisser pendre depuis la poche, avant d'agir sur le dispositif de tirage pour l'amener dans ladite poche.

Sans sortir du cadre de l'invention, et de manière non-limitative, le vêtement pourrait être un pantalon ou un maillot.

Avantageusement, ladite portion de solidarisation du vêtement est située entre une portion d'épaule et une portion de taille de la veste. Ladite portion de solidarisation est avantageusement disposée sur un côté de la veste.

Sans sortir du cadre de l'invention, la portion de solidarisation peut être située au niveau d'une portion de bassin de la veste.

Ladite portion de solidarisation s'étend avantageusement à l'intérieur de la veste.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig. 1]la figure 1 illustre un ensemble vestimentaire comprenant un premier mode de réalisation système de rangement selon l'invention, vu de dos;
[Fig. 2]la figure 2 illustre l'ensemble vestimentaire de la figure 1, la veste n'étant plus portée;
[Fig. 3] la figure 3 illustre l'ensemble vestimentaire de la figure 2, la deuxième partie de poche étant montrée par transparence;
[Fig. 4]la figure 4 illustre l'ensemble vestimentaire de la figure 1, la deuxième partie de poche étant en cours de déploiement;
[Fig. 5]la figure 5 illustre un premier mode de réalisation du système de rangement selon l'invention, la deuxième partie de poche étant en position déployée;
[Fig. 6]la figure 6 illustre le système de rangement de la figure 5 en vue de dessus;
[Fig. 7]la figure 7 illustre le système de rangement de la figure 1, la veste ayant été désolidarisée du système de rangement ;
[Fig. 8]la figure 8 illustre un ensemble vestimentaire comprenant un deuxième mode de réalisation d'un système de rangement selon l'invention, la veste n'étant pas portée ;
[Fig. 9]la figure 9 illustre l'ensemble vestimentaire de la figure 8, la deuxième partie de poche étant en cours de déploiement ;
[Fig. 10]la figure 10 illustre le système de rangement de la figure 9 en vue de dessus ; et
[Fig. 11]la figure 11 illustre un troisième mode de réalisation d'un système de rangement selon l'invention, le moyen de connexion étant disposé en une portion avant de la ceinture.

### Description des modes de réalisation

L'invention porte sur un système de rangement d'un vêtement, par exemple une veste, autour de la taille d'un utilisateur.

La figure **1** illustre un ensemble vestimentaire **10** selon l'invention, comprenant un vêtement **12,** en l'espèce une veste **12** et un premier mode de réalisation d'un système de rangement **14** selon l'invention permettant de ranger ladite veste **12.** Sans sortir du cadre de l'invention, le vêtement **12** pourrait être un pantalon ou encore un maillot. Dans cet exemple non-limitatif, le système de rangement **14** est configuré pour être porté autour de la taille d'un utilisateur. Le système de rangement **14** comprend une ceinture **16** configurée pour être disposée autour de la taille d'un utilisateur.

Sur la figure **1****,** le système de rangement **14** s'étend sous la veste **12,** dans le dos de l'utilisateur, et est donc montré par transparence et illustré en pointillés.

Selon l'invention, le système de rangement **14** comprend une poche **20** particulièrement visible en figure **5****.** En se référence à ladite figure **5****,** on constate que la poche **20** comprend une première partie de poche **22** et une deuxième partie de poche **24** reliée à la première partie de poche. La première partie de poche **22** définit un logement. Elle présente la forme d'une manche. Elle est formée dans un matériau textile, qui est dans cet exemple souple mais peu déformable élastiquement. La première partie de poche **22** comprend une ouverture **26** formée sur un premier côté latéral **25** de la première partie de poche. Ladite ouverture **26** définit un bord libre **22a** pour la première partie de poche **22.** La première partie de poche **22** s'étend selon une direction longitudinale **L.**

La deuxième partie de poche **24** présente la forme d'une corne, ou encore une forme tronconique ou pointue. Elle comprend une partie d'extrémité **24a.** Ladite partie d'extrémité **24a** forme une pointe pour deuxième partie de poche **24.** La deuxième partie de poche est en outre déformable élastiquement. Elle présente une élasticité supérieure à celle de la première partie de poche **22.**

Dans cet exemple non limitatif, la première partie de poche **22** et la deuxième partie de poche **24** sont distinctes l'une de l'autre. Autrement dit, elles forment deux pièces distinctes. La première partie de poche et la deuxième partie de poche sont solidarisées entre elles par couture. Plus précisément, la première partie de poche **22** comprend un premier bord de liaison **22b** tandis que la deuxième partie de poche **24** comprend un deuxième bord de liaison **24b** solidarisé au premier bord de liaison **22b** par couture. Le deuxième bord de liaison **24b** est opposé à la partie d'extrémité **24a** de la deuxième partie de poche **24.** Le premier bord de liaison **22b** est opposé au bord libre **22a.**

La deuxième partie de poche **24** comprend une paroi **28** ayant une première face **28a** et une deuxième face **28b** opposée à la première face.

Toujours sur cette figure **5****,** on constate que le système de rangement **14** comprend par ailleurs un dispositif de tirage **30** coopérant avec la partie d'extrémité **24a** de la deuxième partie de poche **24.** Le dispositif de tirage **30** est ici relié à la partie d'extrémité **24a** de la deuxième partie de poche **24.** Ce dispositif de tirage **30** comprend une poignée **32,** en l'espèce un anneau, ainsi qu'un cordon **34** reliant ladite poignée **32** à la partie d'extrémité **24a** de la deuxième partie de poche **24.** Le cordon **34** est fixé à la deuxième face **28b** de la paroi **28** de la deuxième partie de poche. Ce cordon **34** est élastique. Sans sortir du cadre de l'invention, ladite poignée **32** pourrait prendre toute autre forme permettant à un utilisateur de s'en saisir.

En se référant maintenant à la figure **2****,** on constate que la partie d'extrémité **24a** de la deuxième partie de poche **24** comprend par ailleurs une attache **40** configurée pour être connectée à la veste **12.** L'attache **40** est fixée à la partie d'extrémité **24a** de la deuxième partie de poche **24,** ici par couture. Plus précisément, l'attache **40** est fixée à la première face **28a** de la paroi **28** de la deuxième partie de poche **24.** Dans cet exemple non limitatif, ladite attache **40** comprend une première portion de boucle **42** et une première sangle **44** reliant ladite première portion de boucle **42** à la partie d'extrémité **24a** de la deuxième partie de poche **24.**

La figure 1 montre un utilisateur, vu de dos, portant la veste **12.** Cette configuration peut correspondre à une situation dans laquelle l'utilisateur souhaite se couvrir, par exemple en cas de pluie au cours d'une randonnée. La veste **12** s'étend hors de la poche **20,** de sorte que le système de rangement **14** n'est pas utilisé. Ce dernier est montré par transparence. On constate que l'utilisateur porte le système de rangement **14** à sa taille. La poche **20,** et plus précisément la première partie de poche **22** est montée sur ladite ceinture **16.** De manière non-limitative, ladite première partie de poche **22** est ici cousue à ladite ceinture. Elle pourrait toutefois être montée coulissante le long de la ceinture. La poche s'étend dans le dos de l'utilisateur, entre la ceinture et le dos de la veste **12,** et ne gêne pas ses mouvements.

Alternativement, le système de rangement **14** peut comprendre une portion de ceinture **16** s'étendant entre une première extrémité de la première partie de poche formée par le bord libre **22a** et une seconde extrémité de ladite première partie de poche formée par le premier bord de liaison **22b.**

On constate sur la figure **1** que la ceinture **16** comprend en outre un moyen de connexion **33,** comprenant ici un crochet **33,** monté sur ladite ceinture **16.** Sans sortir du cadre de l'invention, la première partie de poche **22** pourrait comprendre le moyen de connexion. La fonction du moyen de connexion **33** sera décrite ultérieurement.

Tel qu'on le constate en figure **1****,** l'attache **40** du système de rangement **14** est connectée à une portion de solidarisation **46** de la veste **12.** Cette portion de solidarisation **46** est située entre une portion d'épaule **15** et une portion de taille **17** de la veste **12,** sur un côté latéral de la veste. Plus précisément, tel qu'illustré en figure **2****,** la portion de solidarisation **46** comprend une deuxième portion de boucle **48** reliée à la veste par l'intermédiaire d'une deuxième sangle **50** cousue à la veste **12.** La première portion de boucle **42** de l'attache **40** coopère avec la deuxième portion de boucle **48** de la portion de solidarisation **46** de manière à solidariser la veste **12** à la partie d'extrémité **24a** de la deuxième partie de poche **24.**

Les première et deuxième portions de boucle **42,48** coopèrent de manière détachable. A l'aide des figures **2** à **6****,** nous allons décrire les étapes permettant de ranger la veste **12** dans la poche **20.**

Sur les figures **2** et **3****,** on constate que la deuxième partie de poche **24** est en position escamotée. Elle s'étend à l'intérieur de la première partie de poche **22** sur sensiblement toute sa longueur. Seule la partie d'extrémité **24a** de la deuxième partie de poche **24** fait saillie hors de la première partie de poche, au niveau de l'ouverture **26.** L'attache **40,** connectée à la veste **12,** s'étend également hors de la première partie de poche **22.** Dans cette position escamotée de la deuxième partie de poche **24,** l'encombrement de la poche **20** est réduit.

En se référant à la figure **3****,** dans laquelle la deuxième partie de poche **24** est montrée par transparence, on constate que, dans cette position escamotée, la première face **28a** de la paroi **28** de la deuxième partie de poche **24** s'étend vers l'extérieur de ladite deuxième partie de poche tandis que la deuxième face **28b** de ladite paroi s'étend vers l'intérieur.

On constate par ailleurs qu'en position escamotée de la deuxième partie de poche **24,** la poignée **32** du dispositif de tirage **30** s'étend hors de la première partie de poche **22** depuis un deuxième côté latéral **27** de la première partie de poche **22** opposé au premier côté latéral **25.** La poignée **32** est accessible pour l'utilisateur, quand bien même la poche s'étend dans son dos. En position escamoté, la poignée **32** du dispositif de tirage et l'attache **40** s'étendent de part et d'autre de la première partie de poche **22.**

En position escamotée, le cordon **34** reliant la poignée **32** à la partie d'extrémité **24a** de la deuxième partie de poche **24** s'étend essentiellement à l'intérieur de la première partie de poche **22.**

Sur les figures **2** et **3****,** l'utilisateur a retiré la veste **12** et la laisse pendre depuis le système de rangement **14,** le long de sa jambe. La veste est retenue par l'attache **40.**

Pour ranger la veste **12** dans la poche **20,** l'utilisateur tire, d'une main, sur la poignée **32** du dispositif de tirage **30,** tel qu'illustré en figure **4****.** Idéalement, mais de manière non limitative, cet effort de traction est dirigé selon la direction longitudinale **L** de la première partie de poche **22,** ou légèrement incliné par rapport à ladite direction longitudinale **L.** L'effort de traction est exercé selon un sens opposé à l'ouverture **26** de la première partie de poche.

Le dispositif de tirage **30,** par l'intermédiaire du cordon **34,** tire alors sur ladite partie d'extrémité **24a** de la deuxième partie de poche **24.** La deuxième partie de poche est alors progressivement retournée sur elle-même et extraite de la première partie de poche **22,** comme on peut le voir en figure **4****.** Conjointement, la veste **12,** qui est solidaire de ladite partie d'extrémité **24a,** est tirée et guidée à l'intérieur de la première partie de poche via l'ouverture **26.** Ladite attache **40** traverse également l'ouverture **26.**

Cet effort de traction a en outre pour effet de déformer élastiquement la deuxième partie de poche **24,** de sorte que son volume augmente par rapport à son volume en position escamotée. Un intérêt est d'offrir un volume plus important pour recevoir ledit vêtement, mais également de pouvoir amener la veste plus profondément dans la poche **20.**

L'effort de traction sur la partie d'extrémité **24a** est poursuivi jusqu'à amener la deuxième partie de poche **24** en position déployée, illustrée en figure **5****,** dans laquelle elle s'étend dans le prolongement de la première partie de poche et hors de la première partie de poche. La première partie de poche **22** et la deuxième partie de poche **24** définissent alors un volume intérieur **V** pour la poche **20,** dans lequel est amené la veste **12.** Lorsque la deuxième partie de poche **24** est en position déployée, la veste s'étend avantageusement en partie à l'intérieur de la première partie de poche et en partie à l'intérieur de la deuxième partie de poche.

Entre la position escamotée et la position déployée, la deuxième partie de poche **24** est retournée sur elle-même, de sorte qu'en position déployée la première face **28a** de la paroi de la deuxième partie de poche **24** s'étend vers l'intérieur de ladite deuxième partie de poche tandis que la deuxième face **28b** s'étend vers l'extérieur. L'attache **40** s'étend alors également à l'intérieur de la poche. Le dispositif de tirage **30,** et notamment le cordon **34** et la poignée **32,** s'étendent alors hors de la deuxième partie de poche **24** et hors de la poche **20.**

Tel qu'illustré sur la vue de dessus, en coupe, de la figure **6****,** l'utilisateur peut poursuivre l'effort de traction sur la poignée **32** du dispositif de tirage **30** et enrouler ladite poche **20** autour de sa taille de manière à former une boucle **52** ceinturant sa taille. L'utilisateur connecte la poignée **32** au moyen de connexion **33** et donc au crochet **33,** de manière à maintenir la poche **20** entourant sa taille. La partie d'extrémité **24a** de la deuxième partie de poche **24** est alors reliée à la première partie de poche. Dans cet exemple non limitatif, ladite poignée **32** forme un organe de liaison configuré pour coopérer avec ledit moyen de connexion **33.** Autrement dit, le dispositif de tirage **30** comprend ledit organe de liaison. Sans sortir du cadre de l'invention, l'organe de liaison pourrait être distinct du dispositif de connexion.

Comme on peut le voir en figure **6****,** ladite poche **20** contenant la veste **12** s'étend alors le long de la ceinture **16,** autour de la taille de l'utilisateur. La veste s'étend en partie à l'intérieur de la première partie de poche et en partie à l'intérieur de la deuxième partie de poche. La poche **20** est alors peu encombrante et ne gêne pas l'utilisateur dans ses mouvements.

Pour extraire la veste **12** de la poche **20,** l'utilisateur déconnecte la poignée **32** du moyen de connexion **33.** Il se saisit ensuite de la veste **12** en passant sa main à travers l'ouverture **26.** Il tire alors sur la veste de manière à la sortir de la poche **20** via l'ouverture **26.** La deuxième partie de poche **24** est entrainé à l'intérieur de la première partie de poche **22** et se retourne sur elle-même, jusqu'à revenir en position escamotée illustrée en figures **2** et **3****.**

Tel qu'illustré en figure **7****,** la veste **12** peut être désolidarisée de la deuxième partie de poche **24** en déconnectant la deuxième portion de boucle **48** et la première portion de boucle **42** de l'attache **40.** La veste **12** peut alors être retirée, par exemple pour la stocker ou pour la faire sécher. Le système de rangement **14** peut être maintenu au niveau de la taille de l'utilisateur, indépendamment de la veste.

La figure **8** illustre un ensemble vestimentaire **10** comprenant un deuxième mode de réalisation d'un système de rangement **14** selon l'invention. Dans ce mode de réalisation, l'attache **40** et ledit dispositif de tirage **30** forment ensemble un élément de traction **60** qui est monté coulissant par rapport à la partie d'extrémité de la deuxième partie de poche. En outre, le cordon **34** du dispositif de tirage **30** et la première sangle **44** de l'attache **40** forment ensemble un élément longiligne pour l'élément de traction **60.** De plus, un orifice **54** est ménagé dans la partie d'extrémité **24a** de la deuxième partie de poche **24.** L'élément longiligne de l'élément de traction **60,** et donc ladite première sangle **44** et ledit cordon **34,** passent au travers dudit orifice **54.** L'élément longiligne coulisse à l'intérieur dudit orifice **54.** L'élément de traction **60** est donc monté coulissant par rapport à la partie d'extrémité **24a** de la deuxième partie de poche **24.**

Le dispositif de tirage **30** comprend un organe de blocage **56** coopérant avec le cordon **34** et donc avec l'élément longiligne de l'élément de traction **60.** L'organe de blocage **56** et la poignée **32** du dispositif de tirage **30** s'étendent de part et d'autre de l'orifice **54.**

Dans ce mode de réalisation, le dispositif de tirage **30** est monté de manière coulissante à la partie d'extrémité **24a** de la deuxième partie de poche **24** sans y être fixé. En outre, l'attache **40** est montée de manière coulissante à la partie d'extrémité **24a** de la deuxième partie de poche **24** sans y être fixée.

En outre, l'attache **40** comprend une pièce de blocage **58** coopérant avec la première sangle **44** et donc avec l'élément longiligne de l'élément de traction **60.** Dans cet exemple non limitatif, l'organe de blocage **56** et la pièce de blocage **58** sont fixés à l'élément longiligne et donc à l'élément de traction **60.** Tel qu'on le constate en figure **8****,** la pièce de blocage **58** et l'organe de blocage **56** s'étendent de part et d'autre de l'orifice **54.**

Comme illustré en figure **8****,** lorsque la deuxième partie de poche **24** est en position escamotée, l'organe de blocage **56** s'étend hors de la deuxième partie de poche **24** tandis que la pièce de blocage **58** s'étend à l'intérieur de la deuxième partie de poche **24.**

Tel qu'illustré par le passage de la figure **8** à la figure **9****,** lorsque l'utilisateur tire sur la poignée **32** du dispositif de tirage **30,** l'élément de traction **60** coulisse par rapport à la partie d'extrémité de la deuxième partie de poche. Plus précisément, l'élément longiligne de l'élément de traction **60** coulisse dans l'orifice **54** jusqu'à ce que l'organe de blocage **56** vienne en appui contre la partie d'extrémité **24a** de la deuxième partie de poche, au niveau de l'orifice **54.** En poursuivant la traction, l'organe de blocage **56** tire sur la partie d'extrémité **24a** de la deuxième partie de poche **24** et cette dernière est retournée sur elle-même et amenée de la position escamotée à la position déployée.

Comme on peut le voir en figures **9** et **10****,** lorsque la deuxième partie de poche **24** est en position déployée, l'organe de blocage **56** s'étend à l'intérieur de la deuxième partie de poche **24** tandis que la pièce de blocage s'étend **58** hors de la deuxième partie de poche **24.**

Lorsque l'utilisateur souhaite ranger le vêtement, il tire sur ce dernier, ce qui a pour conséquence de tirer sur l'élément longiligne de l'élément de traction **60.** L'élément de traction coulisse alors par rapport à la deuxième partie de poche. Plus précisément, l'élément longiligne de l'élément de traction **60** coulisse alors dans l'orifice **54** jusqu'à ce que la pièce de blocage **58** vienne en appui sur la partie d'extrémité **24a** de la deuxième partie de poche, au niveau de l'orifice **54.** En poursuivant la traction, la pièce de blocage **58** tire sur la partie d'extrémité de la deuxième partie de poche **24** qui est retournée sur elle-même et amenée à l'intérieur de la première partie de poche **22.** La deuxième partie de poche **24** est amenée de la position déployée à la position escamotée.

La figure **11** illustre un troisième mode de réalisation d'un système de rangement **14** selon l'invention. Dans ce mode de réalisation, le moyen de connexion **33** est monté sur une portion avant **16a** de la ceinture **16,** cette portion avant s'étendant devant l'utilisateur.

L'utilisateur peut connecter la poignée **32** au moyen de connexion **33.** Comme on peut le voir en figure **11****,** dans ce mode de réalisation la poche **20** n'est pas enroulée autour de la taille de l'utilisateur de manière à former une boucle. En effet, après avoir été placée en position déployée, la deuxième partie de poche **24** est rabattue au-dessus de la première partie de poche **22** avant de connecter la poignée **32** au moyen de connexion **33.** La deuxième partie de poche **24** recouvre alors la première partie de poche **22.** La deuxième partie de poche s'étend alors essentiellement dans le dos de l'utilisateur.

## Revendications

1. Système de rangement (14) d'un vêtement (12), par exemple une veste, autour de la taille d'un utilisateur, le système de rangement comportant une poche (20) comprenant une première partie de poche (22) présentant au moins une ouverture (26) et une deuxième partie de poche (24) reliée à la première partie de poche, ladite deuxième partie de poche présentant une partie d'extrémité (24a) coopérant avec une attache (40) configurée pour être connectée audit vêtement, ladite deuxième partie de poche pouvant prendre une position escamotée dans laquelle elle s'étend au moins en partie à l'intérieur de la première partie de poche, et une position déployée dans laquelle elle s'étend hors de la première partie de poche, dans le prolongement de ladite première partie de poche, de manière à définir avec ladite première partie de poche un volume intérieur (V) pour la poche,
le système de rangement comprenant en outre un dispositif de tirage coopérant avec la partie d'extrémité de la deuxième partie de poche, le dispositif de tirage (30) permettant de tirer sur ladite partie d'extrémité de la deuxième partie de poche de manière à retourner la deuxième partie de poche sur elle-même et à amener la deuxième partie de poche de la position escamotée à la position déployée, par quoi ladite deuxième partie de poche entraine ledit vêtement dans le volume intérieur de la poche, via ladite ouverture de la première partie de poche.

2. Système de rangement selon la revendication 1, comprenant en outre une ceinture (16) configurée pour entourer la taille de l'utilisateur, ladite première partie de poche (22) étant montée sur ladite ceinture.

3. Système de rangement selon la revendication 1, comprenant en outre une portion de ceinture s'étendant entre une première extrémité et une seconde extrémité de ladite première partie de poche (22) et configurée pour entourer la taille de l'utilisateur.

4. Système de rangement selon l'une quelconque des revendications 1 à 3, dans lequel la partie d'extrémité (24a) de la deuxième partie de poche (24) en position déployée est configurée pour être reliée à la première partie de poche (22) de sorte que ladite poche (20) forme une boucle (52) ceinturant la taille de l'utilisateur.

5. Système de rangement selon la revendication 4, dans lequel la première partie de poche (22), la ceinture (16) ou la portion de ceinture (16) comprend un moyen de connexion (33) et dans lequel la partie d'extrémité (24a) de la deuxième partie de poche (24) est munie d'un organe de liaison (34) configuré pour coopérer avec ledit moyen de connexion lorsque ladite deuxième partie de poche est en position déployée, afin de relier la partie d'extrémité de la deuxième partie de poche à la première partie de poche.

6. Système de rangement selon la revendication 5, dans lequel le dispositif de tirage (30) comprend ledit organe de liaison (34).

7. Système de rangement selon l'une quelconque des revendications 1 à 6, dans lequel la première partie de poche (22) et la deuxième partie de poche (24) comprennent des matériaux différents.

8. Système de rangement selon l'une quelconque des revendications 1 à 7, dans lequel ladite deuxième partie de poche (24) est déformable élastiquement de sorte que son volume dans la position déployée est supérieur à son volume dans la position escamotée.

9. Système de rangement selon l'une quelconque des revendications 1 à 8, dans lequel ladite ouverture (26) est ménagée sur un premier côté de la première partie de poche (22), de sorte que ledit vêtement est amenée dans ledit volume intérieur de la poche (20) par ledit premier côté de ladite première partie de poche.

10. Système de rangement selon l'une quelconque des revendications 1 à 9, dans lequel la partie d'extrémité (24a) de la deuxième partie de poche (24) présente une forme de corne.

11. Système de rangement selon l'une quelconque des revendications 1 à 10, dans lequel ladite attache (40) s'étend à l'intérieur de ladite deuxième partie de poche (24) lorsque cette dernière est en position déployée.

12. Système de rangement selon l'une quelconque des revendications 1 à 11, dans lequel le dispositif de tirage (30) comprend une poignée (32) et un cordon (34) reliant ladite poignée à la partie d'extrémité (24) de la deuxième partie de poche (24).

13. Système de rangement selon l'une quelconque des revendications 1 à 12, dans lequel ladite l'attache (40) et ledit dispositif de tirage (30) forment ensemble un élément de traction (60) qui est monté coulissant par rapport à la partie d'extrémité de la deuxième partie de poche.

14. Ensemble vestimentaire comprenant un vêtement, par exemple une veste, et un système de rangement selon l'une quelconque des revendications 1 à 13, dans lequel ladite attache (40) est connectée à une portion de solidarisation du vêtement.

15. Ensemble vestimentaire selon la revendication 14, dans lequel ledit vêtement (12) est une veste.

16. Ensemble vestimentaire selon la revendication 15, dans lequel ladite portion de solidarisation du vêtement (12) est située entre une portion d'épaule et une portion de taille de la veste.

## Patentansprüche

1. Verstausystem (14) eines Kleidungsstücks (12), beispielsweise einer Jacke, um die Taille eines Benutzers, wobei das Verstausystem eine Tasche (20) aufweist, umfassend einen ersten Taschenabschnitt (22), der mindestens eine Öffnung (26) aufweist, und einen zweiten Taschenabschnitt (24), der mit dem ersten Taschenabschnitt verbunden ist, wobei der zweite Taschenabschnitt einen Endabschnitt (24a) aufweist, der mit einem Clip (40) zusammenwirkt, der konfiguriert ist, um mit dem Kleidungsstück verbunden zu sein, wobei der zweite Taschenabschnitt eine eingezogene Position, in der er sich zumindest teilweise innerhalb des ersten Taschenabschnitts erstreckt, und eine entfaltete Position, in der er sich außerhalb des ersten Taschenabschnitts in der Verlängerung des ersten Taschenabschnitts erstreckt, einnehmen kann, sodass er mit dem ersten Taschenabschnitt ein inneres Volumen (V) für die Tasche definiert,
das Verstausystem ferner umfassend eine Ziehvorrichtung, die mit dem Endabschnitt des zweiten Taschenabschnitts zusammenwirkt, wobei die Ziehvorrichtung (30) ein Ziehen an dem Endabschnitt des zweiten Taschenabschnitts ermöglicht, um den zweiten Taschenabschnitt umzudrehen und den zweiten Taschenabschnitt aus der eingezogenen Position in die entfaltete Position zu bringen, wodurch der zweite Taschenabschnitt das Kleidungsstück durch die Öffnung des ersten Taschenabschnitts in das innere Volumen der Tasche mitnimmt.

2. Verstausystem nach Anspruch 1, ferner umfassend einen Gurt (16), der konfiguriert ist, um die Taille des Benutzers zu umschließen, wobei der erste Taschenabschnitt (22) an dem Gurt montiert ist.

3. Verstausystem nach Anspruch 1, ferner umfassend einen Gurtabschnitt, der sich zwischen einem ersten Ende und einem zweiten Ende des ersten Taschenabschnitts (22) erstreckt und konfiguriert ist, um die Taille des Trägers zu umschließen.

4. Verstausystem nach einem der Ansprüche 1 bis 3, wobei der Endabschnitt (24a) des zweiten Taschenabschnitts (24) in der entfalteten Position konfiguriert ist, um mit dem ersten Taschenabschnitt (22) verbunden zu sein, sodass die Tasche (20) eine Schlaufe (52) bildet, die die Taille des Benutzers umschließt.

5. Verstausystem nach Anspruch 4, wobei der erste Taschenabschnitt (22), der Gurt (16) oder der Gurtabschnitt (16) eine Verbindungseinrichtung (33) umfasst und wobei der Endabschnitt (24a) des zweiten Taschenabschnitts (24) mit einem Verbindungsglied (34) versehen ist, das konfiguriert ist, um mit der Verbindungseinrichtung zusammenzuwirken, wenn der zweite Taschenabschnitt in der entfalteten Position ist, um den Endabschnitt des zweiten Taschenabschnitts mit dem ersten Taschenabschnitt zu verbinden.

6. Verstausystem nach Anspruch 5, wobei die Ziehvorrichtung (30) das Verbindungsglied (34) umfasst.

7. Verstausystem nach einem der Ansprüche 1 bis 6, wobei der erste Taschenabschnitt (22) und der zweite Taschenabschnitt (24) unterschiedliche Materialien umfassen.

8. Verstausystem nach einem der Ansprüche 1 bis 7, wobei der zweite Taschenabschnitt (24) elastisch verformbar ist, sodass sein Volumen in der entfalteten Position größer ist als sein Volumen in der eingezogenen Position.

9. Verstausystem nach einem der Ansprüche 1 bis 8, wobei die Öffnung (26) an einer ersten Seite des ersten Taschenabschnitts (22) ausgebildet ist, sodass das Kleidungsstück durch die erste Seite des ersten Taschenabschnitts in das innere Volumen der Tasche (20) gebracht wird.

10. Verstausystem nach einem der Ansprüche 1 bis 9, wobei der Endabschnitt (24a) des zweiten Taschenabschnitts (24) eine Form eines Horns aufweist.

11. Verstausystem nach einem der Ansprüche 1 bis 10, wobei sich der Clip (40) in das Innere des zweiten Taschenabschnitts (24) erstreckt, wenn dieser in der entfalteten Position ist.

12. Verstausystem nach einem der Ansprüche 1 bis 11, wobei die Ziehvorrichtung (30) einen Griff (32) und eine Schnur (34), die den Griff mit dem Endabschnitt (24) des zweiten Taschenabschnitts (24) verbindet, umfasst.

13. Verstausystem nach einem der Ansprüche 1 bis 12, wobei der Clip (40) und die Ziehvorrichtung (30) zusammen ein Ziehelement (60) bilden, das in Bezug auf den Endabschnitt des zweiten Taschenabschnitts verschiebbar montiert ist.

14. Bekleidungsanordnung, umfassend ein Kleidungsstück, beispielsweise eine Jacke, und ein Verstausystem nach einem der Ansprüche 1 bis 13, wobei der Clip (40) mit einem Befestigungsabschnitt des Kleidungsstücks verbunden ist.

15. Bekleidungsanordnung nach Anspruch 14, wobei das Kleidungsstück (12) eine Jacke ist.

16. Bekleidungsanordnung nach Anspruch 15, wobei sich der Befestigungsabschnitt des Kleidungsstücks (12) zwischen einem Schulterabschnitt und einem Taillenabschnitt der Jacke befindet.

## Claims

1. A storage system for storing (14) a garment (12), for example a jacket, around the waist of a user, the storage system including a pouch (20) comprising a first pouch part (22) having at least one opening (26) and a second pouch part (24) linked to the first pouch part, said second pouch part having an end part (24a) cooperating with a fastener (40) configured to be connected to said garment, said second pouch part being able to assume a stowed position in which it extends at least partly inside the first pouch part, and a deployed position in which it extends out of the first pouch part, in the extension of said first pouch part, so as to define with said first pouch part an interior volume (V) for the pouch,
the storage system further comprising a pulling device cooperating with the end part of the second pouch part, the pulling device (30) making it possible to pull on said end part of the second pouch part so as to turn the second pouch part inside out and bring the second pouch part from the stowed position to the deployed position, whereby said second pouch part leads said garment into the interior volume of the pouch, via said opening of the first pouch part.

2. The storage system according to claim 1, further comprising a waistband (16) configured to surround the waist of the user, said first pouch part (22) being mounted on said waistband.

3. The storage system according to claim 1, further comprising a waistband portion extending between a first end and a second end of said first pouch part (22) and configured to surround the waist of the user.

4. The storage system according to any one of claims 1 to 3, wherein the end part (24a) of the second pouch part (24) in the deployed position is configured to be linked to the first pouch part (22) so that said pouch (20) forms a buckle (52) belting the waist of the user.

5. The storage system according to claim 4, wherein the first pouch part (22), the waistband (16) or the waistband portion (16) comprises a connection means (33) and wherein the end part (24a) of the second pouch part (24) is provided with a connecting member (34) configured to cooperate with said connection means when said second pouch part is in the deployed position, in order to link the end part of the second pouch part to the first pouch part.

6. The storage system according to claim 5, wherein the pulling device (30) comprises said connecting member (34).

7. The storage system according to any one of claims 1 to 6, wherein the first pouch part (22) and the second pouch part (24) comprise different materials.

8. The storage system according to any one of claims 1 to 7, wherein said second pouch part (24) is elastically deformable so that its volume in the deployed position is greater than its volume in the stowed position.

9. The storage system according to any one of claims 1 to 8, wherein said opening (26) is arranged on a first side of the first pouch part (22), so that said garment is brought into said interior volume of the pouch (20) from said first side of said first pouch part.

10. The storage system according to any one of claims 1 to 9, wherein the end part (24a) of the second pouch part (24) has a horn shape.

11. The storage system according to any one of claims 1 to 10, wherein said fastener (40) extends inside said second pouch part (24) when the latter is in the deployed position.

12. The storage system according to any one of claims 1 to 11, wherein the pulling device (30) comprises a handle (32) and a cord (34) linking said handle to the end part (24) of the second pouch part (24).

13. The storage system according to any one of claims 1 to 12, wherein said fastener (40) and said pulling device (30) together form a traction element (60) which is slidably mounted relative to the end part of the second pouch part.

14. A clothing set comprising a garment, for example a jacket, and a storage system according to any one of claims 1 to 13, wherein said fastener (40) is connected to a portion for securing the garment.

15. The clothing set according to claim 14, wherein said garment (12) is a jacket.

16. The clothing set according to claim 15, wherein said garment securing portion (12) is located between a shoulder portion and a waist portion of the jacket.
